# EUROPÄISCHE PATENTSCHRIFT

(11) **EP 1 204 584 B1**
(45) Veröffentlichungstag und Bekanntmachung des Hinweises auf die Patenterteilung: **27.08.2003**
(21) Anmeldenummer: 00947954.4
(22) Anmeldetag: 08.07.2000
(51) Int. Cl.: B66B 23/12

(54) **STUFE ODER PALETTE EINER ROLLTREPPE**
ESCALATOR STEP OR STILLAGE
MARCHE D'ESCALIER ROULANT

(30) Priorität: 10.08.1999 DE 19937324
(43) Veröffentlichungstag der Anmeldung: 15.05.2002
(73) Patentinhaber: Kone Corporation, 00330 Helsinki (FI)
(72) Erfinder: SCHÖNEWEISS, Klaus, D-45525 Hattingen (DE); HÖFLING, Peter, D-44141 Dortmund (DE); PIETZ, Alexander, D-45525 Hattingen (DE)
(74) Vertreter: Spannagel, Hans-Achim Rechtsanwälte Spannagel & Döpp
(86) Internationale Anmeldenummer: EP0006490
(87) Internationale Veröffentlichungsnummer: WO01010765

(56) Entgegenhaltungen:
- US-A- 5 350 049

## Beschreibung

Die Erfindung betrifft eine Stufe oder Palette einer Rolltreppe oder eines Rollsteiges.

Der DE-C 41 34 626 ist eine Fahrtreppenstufe aus Kunststoff zu entnehmen, die Profilstäbe beinhaltet, die als Gitterprofile ausgebildet sind. Die Profilstäbe sind unter Bildung eines über die Stufenbreite verlaufenden Kammerprofiles an das eine Ende der Trittstufe angeschlossen. Die Profilstäbe bilden hierbei Verstärkungselemente schlechthin.

Durch die EP-B 0 748 291 ist eine einstückige, durch Spritzgießen gebildete Fahrtreppenstufe bekannt geworden, die vollständig aus einem glasfaserverstärktem Harzmaterial gebildet ist. Unterhalb der Trittfläche ist eine Vielzahl von in unterschiedlichen räumlichen Ebenen verlaufenden, Kammern bildenden, Profilstäben als Verstärkungselemente vorgesehen.

Die DE-A 197 22 819 betrifft eine Stufe für eine Fahrtreppe oder eine Palette für einen Fahrsteig, die aus einer glasfaserverstärkten Mischung aus Polycarbonat und Polybutylenenterephtalat aufgebaut ist. Es ist eine sich quer zur Fahrtrichtung über die Stufen oder Paletten erstreckende Verstärkung am Hinterrand der Trittfläche vorgesehen, die als Fachwerk ausgebildet ist.

Dem DE-Gbm 298 04 464 ist eine Fahrtreppenstufe oder eine Fahrsteigpalette zu entnehmen, die im wesentlichen aus Kunststoff, insbesondere einem glasfaserverstärktem Kunststoff, besteht und an dem hinteren Rand der Trittfläche eine Ausnehmung aufweist, die ein Verstärkungsprofil unverlierbar aufnimmt. Das Verstärkungsprofil soll vorzugsweise eine hohles Metallprofil ein, das mit möglichst geringem Spiel in der Ausnehmung aufgenommen ist.

Die diesen Druckschriften zu entnehmenden Stufen oder Paletten bestehen im wesentlichen aus einem gegebenenfalls faserverstärktem Kunststoffmaterial. Sind diese allein aus einem Kunststoffmaterial gebildet, müssen eine Vielzahl von verstärkenden Ansätzen, Rippen oder dergleichen unterhalb der Trittfläche vorgesehen werden, damit die Stufe oder Palette eine ausreichende Steifigkeit erlangt. Ist dies nicht erwünscht, werden gegebenenfalls metallische Verstärkungselemente verwendet, um die nötige Steifigkeit zu erzielen.

Unabhängig davon, ob die Stufe nun vollständig oder nur teilweise aus Kunststoffmaterial besteht, muß eine Vielzahl von verstärkenden Rippen oder dergleichen vorgesehen werden, wodurch auch die Form verhältnismäßig aufwendig in der Herstellung wird. Damit einher geht ein erhöhter Herstellungspreis für die Stufen oder Paletten, wobei der fertigungstechnische Aufwand mit der Höhe des Kunststoffanteiles steigt.

Ziel des Erfindungsgegenstandes ist es, durch Vereinfachung des Herstellungsverfahrens eine im wesentlichen aus Kunststoff bestehende Stufe oder Palette einer Rolltreppe oder eines Rollsteiges dahingehend zu optimieren, daß ohne Verwendung aufwendiger Versteifungselemente dennoch eine ausreichende Steifigkeit, zumindest des Stufen- oder Palettengrundkörpers, herbeigeführt werden kann. Gleichzeitig soll durch Vereinfachung des Formenaufbaues eine Kostenreduzierung herbeigeführt werden.

Dieses Ziel wird erreicht durch eine Stufe oder Palette einer Rolltreppe oder eines Rollsteiges bestehend aus einer aus einem ersten Kunststoffmaterial bestehenden äußeren Hülle, innerhalb derer ein aus einem zweiten Kunststoffmaterial bestehender Kern eingebettet ist.

Vorteilhafte Weiterbildungen des Erfindungsgegenstandes sind den zugehörigen gegenständlichen Unteransprüchen zu entnehmen.

Dieses Ziel wird ebenfalls erreicht durch ein Verfahren zur Herstellung von Stufen oder Paletten einer Rolltreppe oder eines Rollsteiges, indem in einen Formhohlraum unter zeitgleicher oder zeitversetzter Zugabe eines flüssigen oder gasförmigen Mediums unter Druck ein erstes Kunststoffmaterial eingebracht wird, das eine äußere Hülle bildet, in deren Hohlraum ein zweites Kunststoffmaterial eingebracht wird, das den Innenraum der Hülle, diese verstärkend, im wesentlichen vollständig ausfüllt.

Dieses Ziel wird darüber hinaus auch durch ein alternatives Verfahren zur Herstellung von Stufen oder Paletten einer Rolltreppe oder eines Rollsteiges erreicht, indem in einen Formhohlraum ein Kunststoffkern, insbesondere ein Schaumstoffkern, eingelegt und dieser unter Druck von einem anderen Kunststoffmaterial umspritzt wird.

Vorteilhafte Weiterbildungen der erfindungsgemäßen alternativen Verfahren sind den zugehörigen verfahrensgemäßen Unteransprüchen zu entnehmen.

In seiner einfachsten Form wird somit ein, mit im wesentlichen glatten Außenumfangsflächen (ggf. mit Ausnahme des Trittflächenbereiches) versehener Grundkörper gebildet, dessen Hohlraum im wesentlichen vollständig von einem Schaumstoff vorgebbarer Härte ausgefüllt ist. Das vorzugsweise durch Stickstoff gebildete Medium bewirkt, daß das erste Kunststoffmaterial mehr oder weniger gleichmäßig in den Bereich der äußeren Formteile gedrückt wird. Wird das zweite Kunststoffmaterial, vorzugsweise ein Kunststoffschaum, dann in den Hohlraum der sich abkühlenden und noch in der geschlossenen Form befindlichen Hülle eingespritzt, wird dieser zumindest zum größten Teil, vorzugsweise jedoch vollständig, durch das sich erhärtende Schaumstoffmaterial ausgefüllt, wodurch dann die notwendige Steifigkeit, über die Länge der Trittstufe oder Palette gesehen, sich einstellt. Weitere Versteifungselemente in Form von angeformten Rippen oder dergleichen, oder gar separaten metallischen Bauteilen sind somit entbehrlich. Dadurch, daß die Form geschlossen gehalten wird, kann das sich ausdehnende Schaumstoffmaterial die äußere Hülle nicht verformen. Nach dessen Aushärtung entsteht somit eine sehr leichte Stufe oder Palette.

Die Form kann durch im wesentlichen glattwandige Formteile einfach gehalten werden, wodurch auch keine, die Versteifungsrippen bildenden Innenformteile mehr notwendig sind.

Im Falle der Verwendung eines festen Kunststoffkernes, der gegebenenfalls auch aus einem Schaumstoff vorgebbarer Härte gebildet sein kann, wird dieser zunächst in die Form eingelegt und anschließend mit einem anderen, d.h. härteren Kunststoffmaterial umspritzt. Mit dieser Maßgabe ist der Vorteil verbunden, daß infolge des im wesentlichen flüssigen oder pastösen warmen Kunststoffmaterials eine gute Verzahnung zwischen dem festen Schaumstoffkern und der äußeren Hülle herbeigeführt werden kann.

Wie bereits dargelegt, kann die Stufe oder Palette in ihrer einfachsten Form aus einem Grundkörper gebildet sein (äußere Hülle mit integriertem Schaumstoffkern), die mit weiteren Komponenten in Wirkverbindung bringbar ist. Im einzelnen können dies Konsolen zur Aufnahme von Laufrollen, Ketten oder dergleichen sein. Ebenfalls denkbar sind gegebenenfalls farblich andersartigen Randleisten als sogenannte Sicherheitselemente. Diese Bauteile können als separate Bauteile vorgesehen werden, die dann mit Verbindungselementen am Grundkörper befestigt werden.

Ebenfalls denkbar ist im Bereich des Grundkörpers und/oder der Konsolen Freiräume zur Aufnahme von Verbindungselementen vorzusehen, die nach der Ausformung der Stufe oder Palette dann vorzugsweise sacklochartige Bereiche bilden, innerhalb derer dann die Verbindungselemente, beispielsweise eingepreßt oder eingeklebt werden können. Die Konsolen können je nach Anwendungsfall aus verschiedenen Materialien, wie Kunststoff, ggf. glasfaserverstärkt, Metall, z.B. Aluminium, bestehen. Die die Aufnahme für die Verbindungselemente bildenden Stufen- bzw. Palettenbereiche sind vorzugsweise ausschließlich durch das erste, nämlich härtere Kunststoffmaterial gebildet.

Alternativ besteht natürlich auch die Möglichkeit, diese separaten Bauteile bereits vorher in die Form einzubringen, so daß dann infolge der Umspritzung mit dem die Hülle bildenden Kunststoffmaterial eine feste Verbindung hergestellt wird. In Abhängigkeit vom Anwendungsfall wird der Fachmann die jeweils geeignete Art der Stufen- bzw. der Palettenerzeugung auswählen.

Als Materialien für die äußere Hülle kommen alle geeigneten Kunststoffe, gegebenenfalls in faserverstärkter Form (Glasfaser, Kohlenstofffasern oder dergleichen) zum Einsatz, wobei auch hier die Auswahl an den Anwendungsfall anzupassen ist.

Gleiches gilt für den aus einem zweiten Kunststoffmaterial bestehenden Kern, der vorzugsweise aus einem Schaumstoff vorgebbarer Härte gebildet ist.

Der Erfindungsgegenstand ist anhand eines Ausführungsbeispieles in der Zeichnung dargestellt und wird wie folgt beschrieben. Es zeigen:
- Fig. 1: Prinzipskizze einer erfindungsgemäßen Stufe einer Rolltreppe;
- Fig. 2: Stufe gemäß Figur 1 mit separaten Konsolen in der Seitenansicht
- Fig. 3 und 4: unterschiedliche Darstellungen der Stufe gemäß Fig. 2, darüber hinaus beinhaltend Randleisten und Verbindungselemente
- Fig. 5: Palette in verschiedenen Ansichten, gebildet aus zwei unterschiedlichen Kunststoffen samt Konsolen und Verbindungselementen
- Fig. 6: Teildarstellung einer Stufe mit eingeformten Aufnahmebereichen für Verbindungselemente
- Fig. 7: Teildarstellung einer Palette mit eingeformten Aufnahmebereichen für Verbindungselemente

Figur 1 zeigt eine Stufe 1 einer nicht weiter dargestellten Rolltreppe, bestehend aus einer äußeren Hülle 2, die aus einem ersten Kunststoffmaterial, vorzugsweise einem Polyestermaterial, besteht. Trittflächenseitig 3 sind die üblichen Rippen 4 angeformt. Die weiteren Konturen sind glattwandig ausgebildet. Die Darstellung gemäß Figur 1 zeigt, daß die Innenflächen 5 mit unterschiedlichen Wandstärken versehen sind. Innerhalb der Hülle 2 ist ein aus einem zweiten Kunststoffmaterial, insbesondere einem Schaumstoff vorgebbarer Härte, gebildeter Kern 6 eingebettet. Die Stufe 1 gemäß Figur 1 soll in diesem Beispiel so hergestellt worden sein, daß in einem nicht weiter dargestellten Formhohlraum unter zeitversetzter Zugabe von Stickstoff unter Druck ein erstes Kunststoffmaterial (Polyester) eingebracht worden ist, das die äußere Hülle 2 bildet, in welche ein zweites Kunststoffmaterial (Schaumstoff) eingebracht wird, welches den innenraum 5' (Fig. 2) der Hülle 2, diese verstärkend, vollständig ausfüllt.

Figur 2 zeigt als Prinzipskizze die Stufe 1 gemäß Figur 1, an welche mittels Verbindungselementen 7 Konsolen 8 aus gegebenenfalls Nicht-Kunststoffmaterial, wie z.B. Aluminium, angelenkt sind.

Alternativ besteht auch die Möglichkeit, derartige Konsolen mit an die äußere Hülle 2 in der Form anzuformen, indem die Konsolen 8 vorher in der Form vorgesehen werden und von dem ersten, die äußere Hülle 2 bildenden Kunststoffmaterial, umspritzt werden.

Die Figuren 3 und 4 zeigen verschiedene Ansichten der Stufe 1 gemäß Figur 2. Erkennbar ist die äußere Hülle 2, die Konsolen 8 sowie Randleisten 9, die in diesem Beispiel über Schrauben 10 mit der äußeren Hülle 2 verbunden sind. Figur 4 zeigt darüber hinaus an der Konsole 8 angeformte Verbindungselemente 11, einerseits aufgesteckt und andererseits mittels Schraubverbindung 12 an Ansätzen der Konsole 8 befestigt. Ferner erkennbar ist die äußere Hülle 2 sowie der Kern 6.

Auch hier besteht alternativ die Möglichkeit, durch Einbringen der Randleisten 9 in die Form und anschließendem Umspritzen mit dem die Hülle 2 bildenden Kunststoffmaterial eine andersartige Verbindung herbeizuführen.

Bei dieser Art der Herstellung besteht keine Notwendigkeit, den Innenbereich 5' der äußeren Hülle 2 durch Wandstärken gleicher Materialdicke zu bilden, da diese eine feste Verbindung mit dem entweder in der Form bereits befindlichen, oder vorher darin einzubringenden Kern 6 eingeht. Insofern kann bezüglich der Wandstärke der Kunststoffhülle 2 auch noch eine Optimierung der notwendigen Kunststoffmenge realisiert werden, was jedoch auch von Anwendungsfall zu Anwendungsfall unterschiedlich sein kann. In gleicher Weise ist die Härte des vorzugsweise aus Schaumstoff bestehenden Kunststoffkernes an die jeweilige Belastung der Stufe 1 anzupassen, damit eine hinreichende Festigkeit bzw. Steifigkeit der Gesamtstufe 1 im Betriebszustand gegeben ist.

Figur 5 zeigt eine erfindungsgemäße Palette 12, wie sie in einem nicht weiter dargestellten Rollsteig Verwendung finden kann. Die Palette 12 beinhaltet, analog zur Stufe gemäß Figuren 1 bis 4, eine äußere Hülle 13 aus einem ersten Kunststoffmaterial, innerhalb dessen ein Kunststoffkern 14 eingebettet ist. Abweichend zu den Figuren 1 bis 4 wurde der Kunststoffkern (Schaumstoff) bereits vorher in die Form eingelegt und von dem ersten Kunststoffmaterial (Hülle 13) umspritzt. In die Form wurden auch Konsolen 15 und Verbindungselemente 16 eingebracht, die gleichzeitig vom ersten Kunststoff umspritzt wurden, so daß eine nicht nachbearbeitungsbedürftige einsatzfertige Palette gebildet wird. Die Trittfläche 17 ist auch hier mit Rillen 18 versehen. Analog zur Stufe gemäß Figur 3 können bei Bedarf auch andersfarbige Randleisten (nicht dargestellt) vorgesehen werden.

Figur 6 zeigt als Teildarsteilung die Stufe 1. Erkennbar ist die äußere Hülle 2 sowie der eingeschäumte Kern 6. Im Bereich der äußeren Hülle sind sacklockartige Ausnehmungen 19,20 eingeformt, die zur Aufnahme der Kettenrollen 21 und der Stufenrollen 22 vorgesehen sind. Die Stufenrollen 21 werden über Verbindungselemente 11 und Verschraubungen 23 in den Bereichen 19,20 fixiert.

Figur 7 zeigt als weitere Teildarstellung eine Palette 12. Dargestellt ist ein Teilbereich der äußeren Hülle 13 sowie des Kernes 14. Analog zu Figur 6 sind auch hier Kettenrollen 24 über Verbindungselemente 25 in den eingeformten Ausnehmungen 19,20 an die äußere. Hülle 13 angeschraubt. Des weiteren erkennbar ist ein Palettenführungselement 26, das zur Verbindung mit weiteren Paletten 12 vorgesehen ist.

## Patentansprüche

1. Stufe oder Palette einer Rolltreppe oder eines Rollsteiges, bestehend aus einer aus einem ersten Kunststoffmaterial bestehenden äußeren Hülle (2,13), innerhalb derer ein aus einem zweiten Kunststoffmaterial bestehender Kern (6,14) eingebettet ist.

2. Stufe oder Palette nach Anspruch 1, **dadurch gekennzeichnet, daß** das erste Kunststoffmaterial ein gegebenenfalls faserverstärktes Polyestermaterial ist.

3. Stufe oder Palette nach Anspruch 1 oder 2, **dadurch gekennzeichnet, daß** das zweite Kunststoffmaterial ein Schaumstoff vorgebbarer Härte ist.

4. Stufe oder Palette nach einem der Ansprüche 1 bis 3, **dadurch gekennzeichnet, daß** das zweite Kunststoffmaterial die Hülle (2,13) im wesentlichen vollständig ausfüllt.

5. Stufe oder Palette nach einem der Ansprüche 1 bis 4, **dadurch gekennzeichnet, daß** sie eine derartige Außenkontur besitzt, daß sie zur Aufnahme von, gegebenenfalls andersfarbigen, Randleisten (9) vorgesehen ist.

6. Stufe oder Palette nach Anspruch 5, **dadurch gekennzeichnet, daß** die Randleisten (9) mit der Hülle (2) durch Umspritzen mit dem ersten Kunststoffmaterial fest verbindbar sind.

7. Stufe oder Palette nach einem der Ansprüche 1 bis 6, die einen Grundkörper bildet, der mit Konsolen (8,15) in Wirkverbindung bringbar ist.

8. Stufe oder Palette nach Anspruch 7, **dadurch gekennzeichnet, daß** die Konsolen (8,15) mit der Hülle (2) durch Umspritzen mit dem ersten Kunststoffmaterial fest verbindbar sind.

9. Stufe oder Palette nach einem der Ansprüche 1 bis 8, **dadurch gekennzeichnet, daß** im Bereich der Hülle (2,13) und/oder der Konsole (8,15) Freiräume (19,20) zur Aufnahme von Verbindungselementen (11,16, 25,26) eingeformt sind.

10. Stufe oder Palette nach einem der Ansprüche 1 bis 9, **dadurch gekennzeichnet, daß** die Freiräume (19,20) durch Sacklöcher vergebbarer Kontur gebildet sind, die ausschließlich durch die Hülle (2,13) gebildet sind.

11. Verfahren zur Herstellung von Stufen oder Paletten einer Rolltreppe oder eines Rollsteiges, indem in einen Formhohlraum unter zeitgleicher oder zeitversetzter Zugabe eines flüssigen oder gasförmigen Mediums unter Druck ein erstes Kunststoffmaterial eingebracht wird, das eine äußere Hülle (2) bildet, in deren Hohlraum ein zweites Kunststoffmaterial eingebracht wird, das den Innenraum (6) der Hülle (2), diese verstärkend, im wesentlichen vollständig ausfüllt.

12. Verfahren zur Herstellung von Stufen oder Paletten einer Rolltreppe oder eines Rollsteiges, indem in einen Formhohlraum ein Kunststoffkern (14), insbesondere ein Schaumstoffkern, eingelegt und dieser, unter Druck von einem anderen Kunststoffmaterial eine äußere Hülle (13) bildend umspritzt wird.

13. Verfahren nach Anspruch 11, **dadurch gekennzeichnet, daß** als Medium ein Gas in den Formhohlraum eingebracht wird.

14. Verfahren nach Anspruch 13, **dadurch gekennzeichnet, daß** Stickstoff in den Formhohlraum eingebracht wird.

15. Verfahren nach einem der Ansprüche 11 bis 14, **dadurch gekennzeichnet, daß** vor dem Einbringen des ersten Kunststoffmateriales bzw. des Kunststoffkernes weitere Elemente, wie Konsolen (8,15), Randleisten (9), Verbindungselemente (11,16,25,26) oder dergleichen, in den Formhohlraum eingebracht werden, die anschließend von dem ersten Kunststoffmaterial bzw. dem anderen Kunststoffmaterial umspritzt werden.

## Claims

1. Step or pallet of an escalator or pedestrian conveyor composed of an outer envelope (2, 13) made of a first plastic material, within which a core (6, 14) made of a second plastic material is embedded.

2. Step or pallet according to claim 1, **characterized in that** the first plastic material is a polyester, which is fiber reinforced, if needed.

3. Step or pallet according to claim 1 or 2, **characterized in that** the second plastic material is a foamed material having a pre-determinable hardness.

4. Step or pallet according to one of the claims 1 through 3, **characterized in that** the second plastic material essentially fills in the envelope (2, 13) completely.

5. Step or pallet according to one of the claims 1 through 4, **characterized in that** it has an outer contour, such that it is provided for receiving shoulders (9), which have different colours, if needed.

6. Step or pallet according to claim 5, **characterized in that** the shoulders (9) can be firmly connected to the envelope (2) by extrusion-coating with the first plastic material.

7. Step or pallet according to one of the claims 1 through 6, which forms a basic body, which can be brought into active relation with brackets (8, 15).

8. Step or pallet according to claim 7, **characterized in that** the brackets (8, 15) can be firmly connected to the envelope (2) by extrusion-coating with the first plastic material.

9. Step or pallet according to one of the claims 1 through 8, **characterized in that** clearances (19, 20) for receiving fasteners (11,16, 25,26) are formed in the region of the envelope (2, 13) and/or the bracket (8, 15).

10. Step or pallet according to one of the claims 1 through 9, **characterized in that** the clearances (19, 20) are formed by pocket holes with pre-determinable contour, which are exclusively formed by the envelope (2, 13).

11. Method for manufacturing steps or pallets of an escalator or a pedestrian conveyor, wherein a first plastic material is introduced into a mould cavity with simultaneous or time-lagged addition of a liquid or gaseous medium under pressure, which first plastic material forms an outer envelope (2), into the cavity of which a second plastic material is introduced, which essentially fills in the interior (6) of the envelope (2) completely, whereby this latter one is reinforced.

12. Method for manufacturing steps or pallets of an escalator or a pedestrian conveyor, wherein a plastic core (14), in particular a core of foamed material, is inserted into a mould cavity and this core is extrusion-coated under pressure by another plastic material while forming an outer envelope (13).

13. Method according to claim 11, **characterized in that** a gas is introduced as medium into the mould cavity.

14. Method according to claim 13, **characterized in that** nitrogen is introduced into the mould cavity.

15. Method according to one of the claims 11 through 14, **characterized in that** before introduction of the first plastic material or the plastic core, other elements, such as brackets (8, 15), shoulders (9), fasteners (11, 16, 25, 26) or the like are inserted into the mould cavity, which are subsequently extrusion-coated with the first plastic material or the other plastic material.

## Revendications

1. Marche ou palette d'un escalier ou trottoir roulant, composée d'une enveloppe extérieure (2, 13), qui est composée d'une première matière plastique, et à l'intérieur de laquelle un noyau (6, 14) composé d'une seconde matière plastique est enrobé.

2. Marche ou palette selon la revendication 1, **caractérisée en ce que** la première matière plastique est un polyester, le cas échéant, renforcé par fibre.

3. Marche ou palette selon la revendication 1 ou 2, **caractérisée en ce que** la seconde matière plastique est un produit alvéolaire présentant une dureté prédéterminable.

4. Marche ou palette selon l'une des revendications 1 à 3, **caractérisée en ce que** la seconde matière plastique remplit l'enveloppe (2, 23) essentiellement de manière complète.

5. Marche ou palette selon l'une des revendications 1 à 4, **caractérisée en ce qu'**elle a un tel contour extérieur, qu'elle est prévue pour recevoir des rebords (9), le cas échéant, de couleurs différentes.

6. Marche ou palette selon la revendication 5, **caractérisée en ce que** les rebords (9) peuvent être fermement reliés à l'enveloppe (2) par recouvrement par extrusion de la première matière plastique.

7. Marche ou palette selon l'une des revendications 1 à 6, qui forme un corps de base, qu'on peut mettre en relation active avec des consoles (8, 15).

8. Marche ou palette selon la revendication 7, **caractérisée en ce que** les consoles (8, 15) peuvent être fermement reliées à l'enveloppe (2) par recouvrement par extrusion de la première matière plastique.

9. Marche ou palette selon l'une des revendications 1 à 8, **caractérisée en ce qu'**on a formé des espaces libres (19, 20) dans la région de l'enveloppe (2, 13) et/ou de la console (8, 15) pour recevoir des éléments de fixation (11, 16, 25, 26).

10. Marche ou palette selon l'une des revendications 1 à 9, **caractérisée en ce que** les espaces libres (19, 20) sont formés par des trous borgne de contour prédéterminable, qui sont exclusivement formés par l'enveloppe (2, 13).

11. Procédé de production des marches ou des palettes d'un escalier ou trottoir roulant, dans lequel on introduit une première matière plastique dans une cavité de moule avec addition simultanée ou décalée dans le temps d'un médium liquide ou gazeux sous pression, la première matière plastique formant une enveloppe extérieure (2), dans la cavité de laquelle on introduit une deuxième matière plastique, qui remplit l'intérieur (6) de l'enveloppe (2) essentiellement de manière complète en renforçant celle-ci.

12. Procédé de production des marches ou des palettes d'un escalier ou trottoir roulant, dans lequel on insère un noyau plastique (14), notamment un noyau composé d'un produit alvéolaire, dans une cavité de moule et le couvre par extrusion et sous pression d'une autre matière plastique en formant une enveloppe extérieure (13).

13. Procédé selon la revendication 11, **caractérisé en ce qu'**on introduit un gaz en tant que médium dans la cavité de moule.

14. Procédé selon la revendication 13, **caractérisé en ce qu'**on introduit de l'azote dans la cavité de moule.

15. Procédé selon l'une des revendications 11 à 14, **caractérisé en ce qu'**avant l'introduction de la première matière plastique ou du noyau plastique on insère d'autres éléments, tels que des consoles (8, 15), des rebords (9), des éléments de fixation (11, 16, 25, 26) ou similaires, dans la cavité de moule, qui sont couverts par extrusion de la première matière plastique ou de l'autre matière plastique par la suite.
